# EUROPÄISCHE PATENTSCHRIFT

(11) **EP 1 362 188 B1**
(45) Veröffentlichungstag und Bekanntmachung des Hinweises auf die Patenterteilung: **24.08.2005**
(21) Anmeldenummer: 02711735.7
(22) Anmeldetag: 25.02.2002
(51) Int. Cl.: F04C 18/08, F04C 23/00, F04C 18/16

(54) **DREHKOLBENMASCHINE FÜR VERDICHTBARE MEDIEN**
ROTARY PISTON MACHINE FOR COMPRESSIBLE MEDIA
MACHINE A PISTON ROTATIF POUR FLUIDES COMPRESSIBLES

(30) Priorität: 23.02.2001 CH 332012001
(43) Veröffentlichungstag der Anmeldung: 19.11.2003
(73) Patentinhaber: Ateliers Busch S.A., 2906 Chevenez (CH)
(72) Erfinder: BECHER, Ulrich, CH-2900 Porrentruy (CH)
(74) Vertreter: Ganguillet, Cyril
(86) Internationale Anmeldenummer: PCT/CH2002/000106
(87) Internationale Veröffentlichungsnummer: WO 2002/066836

(56) Entgegenhaltungen:
- DE-A- 2 944 714
- DE-C- 3 323 327
- DE-C- 19 537 674
- US-A- 3 472 445
- US-A- 4 324 538

## Beschreibung

Die vorliegende Erfindung betrifft eine Drehkolbenmaschine für verdichtbare Medien, mit wenigstens zwei in einem gemeinsamen Gehäuse gelagerten, dicht eingeschlossenen, miteinander zwangsläufig drehbaren Drehkolben, wobei die Drehkolben eine Mehrzahl paarweise ineinander greifende scheibenförmige Abschnitte, deren Dicke in Richtung der Druckseite abnimmt, aufweisen, wobei jede Scheibe wenigstens eine Mantelfläche und eine Kernfläche aufweist, welche durch entlang Kreisbogen mit Zentrum auf der Achse des jeweiligen Drehkolbens geführten Leitlinien ausgebildet sind und jeweils durch eine Zwischenfläche verbunden sind.

Drehkolben für Vakuumpumpen oder Verdrängerpumpen für Gase werden üblicherweise in Form von Schraubenspindelpaaren hergestellt. Zwecks Verdrängung bzw. Verdichtung weisen diese Schraubenspindeln eine veränderliche Steigung auf. Insbesondere sind Schraubenverdichter für Gase, mit zwei ineinander greifenden Schrauben, deren Steigung sich gegen die Druckseite hin stetig verkleinert, bekannt. Solche Verdichter erlauben zwar hohe Verdichtungsgrade zu erreichen, jedoch ist die Herstellung von Schraubenspindelpaaren mit veränderlicher Steigung technisch schwierig, insbesondere da die Schrauben möglichst spielfrei ineinander greifen sollen, um Druckverluste klein zu halten. Somit ist die Herstellung dieser Art Schraubenverdichter kostspielig.

Anderseits sind sogenannte Roots-Gebläse bekannt, mit zwei ineinander im Eingriff stehenden scheibenförmigen Rotationskolben. Der Luftdurchsatz erfolgt quer zu den Drehachsen der Rotationskolben, so dass sich solche Verdichter für grosse Luftmengen, jedoch nur für kleine Verdichtungsgrade, eignen. Um höhere Verdichtungsgrade zu erreichen, müssen mehrere Verdichtereinheiten dieses Typs hintereinander geschaltet werden, bzw. zu einer mehrstufigen Roots-Pumpe zusammengebaut werden.

Um die schwierige Herstellung von Schraubenspindeln mit veränderlicher Steigung zu umgehen, wurde auch schon vorgeschlagen, die Drehkolben als Wendelstufendrehkolben auszubilden.

Die DE-2934065 offenbart solche Wendelstufendrehkolben in einer Drehkolbenmaschine der Eingangs genannten Art. In dieser Maschine weisen die Spindeln eine Pseudo-gewindeartige Nut auf, welche durch stufenförmige, in der Schraubenlinie aufeinander folgende, mit zu den Spindelachsen rechtwinklig stehenden ebenen Begrenzungsflächen versehenen, Aussparungen gebildet ist. In diese Nut greift, in der durch die beiden Spindelachsen bestimmten Ebene, ein entsprechend geformter gewindeartiger Kamm der Gegenspindel ein und schliesst bei jedem Gewindegang ein Nutvolumen ab, so dass bei der Abwälzung der Spindeln der Kamm die Nutvolumina mit verdichtbarem Medium vom Einlauf zum Auslauf verschiebt, wobei die Nutvolumina verändert werden und die gewünschte Druckdifferenz zwischen Einlauf und Auslauf erzielt wird. Die Spindeln weisen im Querschnitt eine halbkreisförmige Kontur mit einem Ausschnitt, der durch die Kernfläche und zwei stufenbildende Zwischenflächen begrenzt ist, auf. Die Sektorenwinkel der äusseren Mantelflächen und inneren Kernflächen haben denselben Wert, nähmlich 180°. Nachteilig ist bei dieser Drehkolbenmaschine die hohe Anzahl der stufenförmigen Begrenzungsflächen, welche notwendig sind, um die Pseudo-gewindeartige Nut auszubilden, deren Herstellung eine hohe Anzahl von späneabhebenden Arbeitsgängen benötigt. Nachteilig ist desweiteren die hohe Präzision der Zwischenflächen, welche notwendig ist, um die Druckverluste von Stufe zu Stufe zu minimisieren.

Eine vereinfachte Bauweise von Wendelstufendrehkolben wird durch die DE-2944714 offenbart. Diese Druckschrift schlägt eine Schichtbauweise der Drehkolben vor, bei der jeder Rotor aus einer Vielzahl von Einzelscheiben besteht, welche im Stirnprofil identisch sind, nähmlich mit Mantelflächen und Kernflächen mit jeweils 180° Sektorenwinkel, wobei jedoch ihre Dicken, bzw. ihre Durchmesser variieren. Die mangelnde Abdichtung zwischen den Drehkolben dieser Konstruktion, welche Gasrückstrom und einen schwachen Verdichtungsgrad bedingt, soll durch hochtourigen Betrieb kompensiert werden, was jedoch thermische und mechanische Probleme, sowie hohe Geräuschentwicklung, mit sich bringt.

Die Druckschrift AT-261792 beschreibt ebenfalls eine Drehkolbenmaschine dieser Art, in der die Wendelstufendrehkolben aus im Stirnschnitt identischen Einzelscheiben bestehen. Jede Scheibe hat zwei sich diametral gegenüber liegende äussere Mantelflächen und zwei sich diametral gegenüber liegende innere Kernflächen, deren Sektorenwinkel alle gleich sind (90°). Bei dieser Ausgestaltung der Scheiben und dieser versetzten Anordnung im Rotor müssen die Spaltbreiten zwischen gegenüber liegenden Scheiben möglichst gering gehalten werden. Die Mantel- und Kernflächen sind deshalb durch Zwischenflächen verbunden, die als verlängerte Epizykloiden ausgebildet sind um die Abdichtung zwischen den Scheiben zu bewirken. Folglich müssen sowohl deren Profil wie auch die äussere Synchronisiereinrichtung der Maschine sehr präzise - und folglich aufwendig - hergestellt werden. Obwohl diese Druckschrift vorsieht, die thermischen Belastungen der Flankenspitzen durch eine abgerundete Form zu vermindern, können diese beim Gasrückfluss nicht vermieden werden.

Das Ziel der vorliegenden Erfindung ist die Herstellung einer Drehkolbenmaschine mit hohem Verdichtungsgrad, insbesondere einer Vakuumpumpe, in der das Endvakuum besser sein soll als bei Drehschieber, etwa ähnlich demjenigen mehrstufiger Roots-Pumpen. Dabei soll die Herstellung weniger aufwendig sein als diejenige von mehrstufigen Pumpen und ebenfalls weniger aufwendig als diejenige von Schraubenspindelpumpen. Desweiteren soll eine innere Kompression des verdichtbaren Mediums, bzw. Gases, stattfinden, um eine Reduzierung von Energieverbrauch und Betriebstemperatur zu erzielen. Endlich soll die Geräuschentwicklung beim Betrieb möglichst niedrig sein.

Diese Aufgaben werden bei einer Drehkolbenmaschine der Eingangs genannten Art gelöst, indem die Sektorenwinkel der Mantelfläche und der Kernfläche einer jeweiligen Scheibe ungleich sind, die Scheiben unterschiedliche, entlang den Kolbenachsen periodisch wiederkehrende Stirnprofilkonturen aufweisen, und jede Scheibe zu den zwei benachbarten Scheiben des selben Drehkolbens in solcher Weise winkelversetzt ist, dass diese drei Scheiben über einen Abschnitt ihrer Kernflächen eine gemeinsame Leitlinie aufweisen und eine Kammer bilden.

Durch diese Bauweise wird im einzelnen, nicht montierten Drehkolben ein gestufft verlaufender Wendelgang mit horizontalen Zwischenabschnitten zwischen zwei Kammern gebildet, mit variierender Stufenhöhe. Es wird in achsialer Richtung eine Kammersequenz gebildet, mit wahlweise variablem Volumen, d.h. wahlweise variabler innerer Kompression, durch auswählbare Dickenvariation der scheibenförmigen Abschnitte.

Die Verwendung von Sequenzen von scheibenförmigen Abschnitten unterschiedlicher Stirnprofilkonturen erlaubt, bei vorgegebener Kammeranzahl, die Gesamtanzahl der Abschnitte geringer zu halten als bei den Drehkolbenmaschinen mit Wendelstufendrehkolben des Standes der Technik.

Bei geringer Abschnittsanzahl kann jeder Drehkolben einstückig gefertigt werden, was die Formstabilität im Betrieb wesentlich verbessert, und thermisch weniger kritisch ist als ein Stappel Einzelscheiben. Ist die Betriebstemperatur der Drehkolbenmaschine anwendungsbedingt niedrig, so können die Drehkolben ebenfalls aus Sequenzen achsial aufeinander angeordneter einzelner Profilscheiben zusammengesetzt werden, wodurch Herstellkosten eingespart werden.

In der folgenden Beschreibung wird das Wort "Scheibe", wenn nicht besonders präzisiert, sowohl für einzelne Profilscheiben als auch für scheibenförmige Abschnitte eines einstückigen Kolbens verwendet.

Die erfindungsgemässe Verdrängermaschine ist berührungslos und konstant drehend. Die Spalten zwischen den zwei miteinander drehenden Drehkolben können in drei Arten aufgegliedert werden:
a. Mantelfläche/Kernfläche von gegenüber liegenden scheibenförmigen Abschnitten: diese linienförmigen Spalten werden durch die Genauigkeit der Fertigung der zylindrischen Flächen der Kolben und der Distanz der beiden Drehachsen bestimmt. Bei gängiger Fertigungstechnologie können geringe Spaltwerte erreicht werden.
b. Stirnfläche/Stirnfläche übereinander liegender scheibenförmiger Abschnitte: auch die Spaltbreiten dieser flachen Spalten können mit modernen Fertigungsmaschinen gering gehalten werden. Die grossen Spaltlängen, längs der Strömungsrichtung zwischen den Drehkolben, bewirken eine gute Abdichtung und folglich ein gutes Endvakuum.
c. Zwischenfläche/Zwischenfläche von gegenüber liegenden Abschnitten, insbesondere Spitze/Konkavflanke: bei der Erfindungsgemässen Versetzung der scheibenförmigen Abschnitte sind diese Spaltbreiten unkritisch und können im Millimeter-Bereich liegen, was eine grosse Erleichterung in der Fertigung der Zwischenflächen mit sich bringt. Da diese Spaltbreiten ebenfalls das zulässige Winkelspiel zwischen den Drehkolben bestimmen, ist dieses zulässige Winkelspiel sehr gross, so dass die Anforderungen an die Synchronisiereinrichtung der Drehkolbenmaschine herab gesetzt sind und deren Auswahl, bzw. Realisierung erleichtert ist.

Die theoretisch zykloidenförmig gekrümmten Zwischenflächen, i.e. die parallelepipeden Flächen, die jeweils Mantelfläche und Kernfläche, i.e. Aussenzylinder und Kernzylinder, eines scheibenförmigen Profilabschnitts, bei gegenläufigem Drehsinn der Drehkolben, verbinden, erfüllen keine kritische, funktionswesentliche Abdichtfunktion und beschreiben somit eine theoretische Maximalkontur. Eine Profilkontur der Zwischenfläche, die etwas kleiner, bzw. abgeflachter, als diese theoretische Maximalkontur und leichter herstellbar ist, etwa eine hinterschneidungslose und/oder nahezu gerade Kontur, kann deshalb vorgezogen werden, und ist durchaus funktionstüchtig. Hierdurch wird weiter das im Betrieb zulässige Winkelspiel erhöht.

Zweckmässigerweise weisen beide benachbarten Scheiben einer Scheibe mit einer äusseren Mantelfläche, deren Sektorenwinkel grösser als der Sektorenwinkel der Kernfläche ist, äussere Mantelflächen auf, deren Sektorenwinkel kleiner als der Sektorenwinkel der Kernflächen sind.

Zweckmässigerweise ist die Differenz zwischen den Sektorenwinkel der äusseren Mantelfläche und der Kernfläche eines scheibenförmigen Abschnittes gross. Vorzugsweise ist, bei einer Scheibe mit einer kleinen äusseren Mantelfläche, der Sektorenwinkel dieser Mantelfläche kleiner als 90° und besonders bevorzugt, kleiner als 60°. Solch eine Scheibe liegt einer Scheibe des anderen Drehkolbens, mit einem Sektorenwinkel der äusseren Mantelfläche, der entsprechend grösser als 270°, bzw. grösser als 300° ist, gegenüber.

Vorzugsweise sind die Kammern eines jeweiligen Drehkolbens so ausgestaltet, dass die Zwischenflächen einer Scheibe jeweils mit einer Zwischenfläche einer benachbarten Scheibe eine durchgehende Zwischenfläche mit gemeinsamer Leitlinie bilden.

Die Synchronisiereinrichtung der erfindungsgemässen Drehkolbenmaschine kann in solcher Weise ausgewählt werden, dass die beiden aussenachsigen Drehkolben einen gegenläufigen Drehsinn haben. Die äusseren Durchmesser der Drehkolben, die Durchmesser der Kernzylinder und die Übersetzung können dann so ausgewählt werden, dass die Kolben gegeneinander abrollen ohne zu gleiten, wobei die Mantelfläche eines scheibenförmigen Abschnittes auf der Kernfläche des gegenüber liegenden Abschnittes abrollt. Sind die Anzahlen der Mantelflächen und Kernflächen eines scheibenförmigen Abschnittes, jeweils denen des gegenüber liegenden Abschnittes des anderen Drehkolbens gleich, so ist eine Übersetzung von 1:1 zu wählen. Sind jedoch diese Anzahlen verschieden, so ist die Übersetzung dementsprechend auszuwählen.

In anderen Ausführungsformen mit asymetrischer Energieverteilung haben die beiden aussenachsigen Drehkolben den gleichen Drehsinn.

In noch anderen, kompakt gebauten Ausführungsformen sind die beiden Drehkolben innenachsig, d.h. als Aussenrotor und Innenrotor, mit einem zusätzlichen G-Rotor, ausgebildet.

In mehreren Ausgestaltungen der Drehkolben, weisen die scheibenförmigen Abschnitte eines jeweiligen Drehkolbens nur zwei alternierende Stirnschnitt-Profilkonturen auf.

Zudem können die Durchmesser der Mantelzylinder und Kernzylinder aussenachsiger Drehkolben jeweils gleich sein, wobei in einer selben, zur Kolbenachse rechtwinklig stehenden Ebene, der Abschnitt des ersten Kolbens die eine Stirnschnitt-Profilkontur aufweist, während der gegenüber liegende Abschnitt des zweiten Kolbens die andere Stirnschnitt-Profilkontur aufweist.

Die beiden Drehkolben können ebenfalls als Hauptläufer und Nebenläufer, mit unterschiedlichen Durchmesser, und somit unterschiedlichen Wellenleistungen - bis hin zu 100:0 % - ausgestaltet sein, was Vorteile bei der Ausführung der Synchronisiereinrichtung bietet.

In manchen solchen Ausgestaltungen der Drehkolben alternieren Sequenzen von Abschnitten mit unterschiedlichen Stirnschnitt-Profilkonturen mit kreisförmigen Sperrscheiben, so dass ein jeweiliger Kolben Abschnitte mit drei oder mehr verschiedenen Profilkonturen aufweist.

Weitere Einselheiten und Vorteile der Erfindung ergeben sich für den Fachmann aus der folgenden Beschreibung mehrerer bevorzugter Ausführungsformen und an Hand der beiliegenden Zeichnungen.
- Figur 1 ist eine seitliche Ansicht einer ersten Ausführungsform eines erfindungsgemässen Drehkolbens, mit 14 übereinander liegenden Scheiben, numeriert von 0 bis 13;
- Figur 2 ist eine seitliche Ansicht des entsprechenden zweiten Drehkolbens der ersten Ausführungsform;
- Figur 3 ist eine Draufsicht, von der Saugseite, der zusammengesetzten Drehkolben der Figuren 1 und 2, wobei der Abschnitt "0" des Drehkolbens der Figur 2 weggelassen wurde;
- Figur 4 ist ein Diagramm Abschnitt/Ablauf, bzw. Drehwinkel, das schematisch das Funktionieren der ersten Ausführungsform zeigt;
- Figur 5 ist eine seitliche Ansicht eines Paares Drehkolben mit elf Abschnitten gemäss einer dritten Ausführungsform, mit einem Hauptläufer mit elf Abschnitten, numeriert von 0 bis 10;
- Figur 6 ist ein Stirnschnitt durch den Abschnitt 1 der zusammengesetzten Drehkolben der Figur 5;
- Figur 7 ist ein Stirnschnitt durch einen Abschnitt 2 der Figur 5;
- Figur 8 ist ein Diagramm Abschnitt/Drehwinkel, das schematisch das Funktionieren der dritten Ausführungsform zeigt;
- Figur 9 ist ein Diagramm Abschnitt/Drehwinkel, das schematisch das Funktionieren einer vierten Ausführungsform zeigt;
- Figur 10 ist ein Diagramm Abschnitt/Drehwinkel, das schematisch das Funktionieren einer fünften Ausführungsform zeigt;
- Figur 11 ist eine seitliche Ansicht eines Paares Drehkolben gemäss einer sechsten Ausführungsform, mit 17 Abschnitten, numeriert von 0 bis 16;
- Figur 12 ist ein Stirnschnitt durch den Abschnitt 1 der zusammengesetzten Drehkolben der Figur 11;
- Figur 13 ist ein Stirnschnitt durch den Abschnitt 2 der zusammengesetzten Drehkolben der Figur 11;
- Figur 14 ist ein Stirnschnitt durch den Abschnitt 3 der zusammengesetzten Drehkolben der Figur 11;
- Figur 15 ist ein Stirnschnitt durch den Abschnitt 4 der zusammengesetzten Drehkolben der Figur 11;
- Figur 16 ist ein Diagramm Abschnitt/Ablauf, bzw. Drehwinkel, das schematisch das Funktionieren der sechsten Ausführungsform zeigt;
- Figur 17 ist ein Diagramm Abschnitt/Ablauf, das schematisch die neun ersten Abschnitte einer siebten Ausführungsform und ihr zusammenwirken zeigt;
- Figur 18 ist ein Stirnschnitt des Abschnittes 1 des Aussenrotors der Ausführungsform der Figur 17;
- Figur 19 ist ein Stirnschnitt des Abschnittes 2 des Aussenrotors der Ausführungsform der Figur 17;
- Figur 20 ist ein Stirnschnitt des Abschnittes 1 des Innenrotors der Ausführungsform der Figur 17;
- Figur 21 ist ein Stirnschnitt des Abschnittes 2 des Innenrotors der Ausführungsform der Figur 17;
- Figur 22 ist ein Stirnschnitt des sichelförmigen G-Rotors der Ausführungsform der Figur 17;
- Figur 23 ist eine Teilansicht im Achsialschnitt eines Abschnittes des Innenrotors und der ihn umgebenden Teile des Aussenrotors einer achten Ausführungsform.

Gemäss einer durch die Figuren 1 bis 4 veranschaulichten ersten Ausführungsform sind die Drehkolben aussenachsig und parallelachsig in einem (nicht dargestellten) Gehäuse mit zwei zylindrischen Bohrungen, mit externer Synchronisiereinrichtung, gelagert. Die Drehkolben haben einen gegenläufigen Drehsinn. Die Drehkolben weisen 14 scheibenförmige Abschnitte auf, nähmlich zwei Endabschnitte (0, 13) für den Einlass und Auslass des Mediums, und Profilabschnitte (1-12) mit zwei unterschiedlichen, alternierenden Profilkonturen, wobei jeweils ein Abschnitt, der eine äussere Mantelfläche (m1) mit einem kleinen Sektorenwinkel hat, mit einem Abschnitt alterniert, welcher eine Mantelfläche (M1) mit grossem Sektorenwinkel aufweist. In dem dargestellten Ausführungsbeispiel haben diese Sektorenwinkel Werte von jeweils etwas kleiner als 36° und etwas kleiner als 144°, so dass ein Winkelspiel erhalten bleibt. Die Figuren 3 und 4 verdeutlichen die fortschreitend verdrehte Winkelposition von einen Abschnitt zu den nächsten, d.h. 72° von einem Abschnitt zum identischen übernächsten Abschnitt, wobei eine Zwischenfläche (z1) eines Abschnittes jeweils über, bzw. unter, in achsialen Richtung gesehen, einer Zwischenfläche eines benachbarten Abschnittes der anderen Profilkontur angeordnet ist. Dadurch wird jeweils eine Kammer gebildet, die (siehe Figur 2) durch Teile der Kernflächen (k1', K1') und Zwischenflächen (z1') benachbarter Abschnitte umgeben ist, und somit eine achsiale Kammersequenz mit variablen Volumen, wobei die innere Kompression durch Dickenvariation der Profilabschnitte erreicht wird : zur Realisierung der inneren Kompression nimmt, die axiale Ausdehnung der Abschnitte, und somit der Kammern, allmählich vom Einlass zum Auslass ab.

Die zwischen den Drehkolben gebildeten Toträume fallen wenig ins Gewicht, während die grossen Spalttiefen zwischen den Drehkolben ein sehr gutes Endvakuum bewirken. Wie es die Figuren 1 bis 4 zeigen, sind drei Spaltarten zwischen den Drehkolben vorhanden:
a. Zylinder/Zylinder;
b. Stirnfläche/Stirnfläche;
c. Spitze/Konkav-Flanke.
Letztere Spaltart bestimmt das zulässige Winkelspiel und ist unkritisch, d.h. kann im Millimeter-Bereich liegen, was für die Synchronisiereinrichtung viele Realisierungsmöglichkeiten eröffnet. Mit Drehkolben dieser Ausführungsform wird eine Kompressionsrate von 1:4 realisiert, was zu deutlicher Einsparung von Energieverbrauch und Wärmeentwicklung führt. Somit wird, bei vorgegebener Kammeranzahl und Kompression, die Gesamtanzahl der Profilabschnitte minimisiert.

In dem, in der Figur 1 dargestellten Ausführungsbeispiel haben die Abschnitte 1 und 2 die selbe Dicke. Vom Abschnitt 2 zum Abschnitt 3 nimmt die Dicke um einen Faktor von zirka 1,4 ab; die Dicken der Abschnitte 3 und 4 sind wiederum gleich, usw. Bei dieser Verteilung der Dicken der Abschnitte, wo zwei aufeinander folgende und gegenüber liegende Abschnitte des einen und des anderen Drehkolben die gleiche Dicke aufweisen, entfällt die Energieverteilung etwa 50:50 % auf jeden Drehkolben. Die Dicke der Abschnitte könnte sich ebenfalls von jedem Abschnitt zum anderen veringern, gemäss einer auswählbaren geometrichen Regel.

In einer zweiten, in den Figuren nicht gesondert dargestellten Ausführungsform, weisen die scheibenförmigen Abschnitte der beiden Drehkolben die selben Stirnschnitt-Profilkonturen und die selben Winkelversetztungen als in den Figuren 3 und 4 auf. Der Unterschied zur ersten Ausführungsform liegt in der Dickenverteilung der Abschnitte. Die Abschnitte 1, 3, 7, usw... sind dicke Abschnitte, wobei jedoch vom dicksten Abschnitt 1, die Dicke allmählich bis zum letzten Abschnitt auf der Druckseite abnimmt. Die Abschnitte 0, 2, 4, 6, usw... sind allesamt dünne Scheiben. Bei dieser Konstruktionsweise übernimmt der eine Drehkolben die Rolle eines Hauptläufers, während der andere Drehkolben die Rolle eines Nebenläufers übernimmt. Die Energieverteilung zwischen Haupt- und Nebenläufer kann bis zu ungefähr 85:15 % verschoben werden.

Die in den Figuren 5 bis 15 dargestellten Ausführungsformen der Kolben sind aussenachsig und parallelachsig in zwei zylindrischen Bohrungen eines (nicht dargestellten) Gehäuses mit externer Synchronisiereinrichtung gelagert. Sie sind asymetrisch, mit stark unterschiedlichen Wellenleistungen, bis hin zu 100:0 %. Die minimale Anzahl der verschiedenen Profilkonturen der Kolbenabschnitte hängt von der Ausgestaltung der Profilsequenzen ab.

In einer in den Figuren 5, 6, 7, 8 dargestellten dritten Ausführungsform sind die Durchmesser des Hauptläufers und des Nebenläufers stark verschieden. Wie aus den Figuren 6 bis 8 hervorgeht, weist der Hauptläufer zwei alternierende unterschiedliche Profilkonturen auf, wobei die eine Profilkontur eine äussere Mantelfläche (m3) mit einem kleinen Sektorenwinkel hat, und mit einer Profilkontur alterniert, deren äussere Mantelfläche (M3) einen grossen Sektorenwinkel aufweist. Die selbe Alternanz (m3', M3') trifft für den Nebenläufer zu. Wie in der Figur 5 beispielhaft dargestellt, weist der Hauptläufer elf scheibenförmige Abschnitte auf. Dieser Hauptläufer hat fünf Dicke Abschnitte, 1, 3, 5, 7, 9, deren Dicke in Richtung der Druckseite allmählich abnimmt und deren äussere Mantelfläche (m3) einen kleinen Sektorenwinkel hat. Diese fünf Abschnitte bilden Pumpabschnitte P1-P5. Sie sind durch sechs Abschnitte 0, 2, 4, 6, 8, 10 getrennt und umgeben, welche nur einen kurzwinkligen Kernflächenauschnitt (k3) aufweisen, und jeweils einen Steuerabschnitt S bilden, der das Gas zum nächsten Pumpabschnitt weiterleitet. Beispielsweise kann die Dicke der fünf Pumpabschnitte, von P1 bis P5, von zirka 70 Millimeter jeweils um ein Drittel, bis zu einer Dicke von 13 Millimeter abnehmen, während jeder Steuerabschnitt S eine Dicke von 10 Millimeter aufweist. Die Gesamtlänge des Hauptläufers misst dann zirka 240 Millimeter. In dem Diagramm der Figur 8 ist ein Ausführungsbeispiel dargestellt, wo der Kerndurchmesser des Hauptläufers dem Aussendurchmesser des Nebenläufers gleich ist. Bei einer Übersetzung von 1:1 rollen die Läufer aufeinander ab, ohne dass der eine über den anderen abgleitet. Unter diesen Umständen liegt die Energieverteilung zwischen Haupt- und Nebenläufer bei zirka 75:25 %.

In der, in der Figur 9 dargestellten vierten Ausführungsform sind ebenfalls die Durchmesser des Hauptläufers und des Nebenläufers stark verschieden. Der Hauptläufer weist ebenfalls zwei im Stirnschnitt unterschiedliche, alternierende, der dritten Ausführungsform ähnliche Profilkonturen auf. Der Nebenläufer weist jedoch drei verschiedene Profilkonturen auf, nähmlich in folgender Sequenz:
- ein Abschnitt 1, der aus einer einfachen Kernscheibe besteht,
- ein Abschnitt 2, in Form eines Aussenzylinders mit einem geringwinkligen Ausschnitt,
- ein Abschnitt 3, der wiederum aus einer Kernscheibe besteht,
- ein Abschnitt 4, der aus einer vollen Aussenzylinderscheibe besteht, und eine Sperrscheibe bildet.

Bei dieser Ausgestaltung von Haupt- und Nebenläufer wird eine Energieverteilung von praktisch 100 % auf den Hauptläufer und 0 % auf den Nebenläufer erreicht.

Figur 10 stellt diagrammhaft eine fünfte Ausführungsform dar. Der Hauptläufer weist zwei alternierende unterschiedliche Stirnprofile auf, wobei jedes zwei gleiche äussere Mantelflächen und zwei gleiche Kernflächen, jeweils diametral entgegengesetzt, aufweist. Die relativen Sektorenwinkelausmasse der Mantel- und Kernflächen variieren von Abschnitt zu Abschnitt wie bei den vorigen Ausführungsformen. Der Nebenläufer weist jeweils nur eine äussere Mantelfläche und eine Kernfläche auf, alternierend gross- und kleinwinklig. Die Synchronisiereinrichtung ist so ausgebildet, dass die Tourenzahl des Nebenläufers die Doppelte der Tourenzahl des Hauptläufers ist. Mit dieser Bauweise wird eine stark asymetrische Energieverteilung erreicht, nähmlich zirka 85 % auf den Hauptläufer und zirka 15 % auf den Nebenläufer.

Die fünf obenstehend beschriebenen Ausführungsformen weisen alle zahlreiche Vorteile auf:
- bei geringer Abschnittsanzahl kann ein Drehkolben als Monoblock gefertigt werden, was die Formstabilität im Betrieb wesentlich verbessert;
- die grossen Spaltlängen, längs der Strömung, zwischen den Drehkolben, bewirken eine gute Abdichtung und somit ein gutes Endvakuum;
- das zulässige grosse Spiel erleichtert die Fertigung und die Montage und den Einsatz der Synchronisiereinrichtung.

In der dritten, der vierten und der fünften Ausführungsform sind die Zwischenflächen des Hauptläufers hinterschneidungslos ausgebildet, was einzelne Arbeitsgänge bei der Fertigung vereinfacht.

In den asymetrischen Ausführungsformen sind Leistungsanteile von treibendem Drehkolben und getriebenem Drehkolben stark unterschiedlich, was zusätzlich bei der Auswahl und Ausführung der Synchronisiereinrichtung Vorteile bietet.

Bei aus einzelnen Profilscheiben zusammengesetzten Drehkolben wird die Anzahl verschiedener Einselteile durch die Verwendung gleicher Steuer- und Sperrscheiben herabgesetzt.

Eine sechste Ausführungsform, deren Drehkolbenpaar in den Figuren 11 bis 15 dargestellt ist, besteht aus einer berührungslosen, parallelachsigen, zwei-achsigen, aussenachsigen, konstant drehenden Verdrängermaschine, mit einem Gehäuse mit zwei zylindrischen Bohrungen und externer Synchronisiereinrichtung, wobei die beiden Drehkolben den gleichen Drehsinn haben.

Die in ihren Durchmessern stark unterschiedlichen Drehkolben sind als Hauptläufer und Nebenläufer ausgebildet. Sowohl der Hauptläufer wie der Nebenläufer weisen mindestens drei verschiedene Profiltypen auf. In dem durch die Figuren 12 bis 15 gezeigten Ausführungsbeispiel weisen sowohl der Hauptwie der Nebenläufer vier verschiedene Profiltypen auf, welche Sequenzen von vier verschiedenen scheibenförmigen Abschnittspaaren bilden, nähmlich
- einen ersten Abschnitt (Figur 12), in dem der Hauptläufer eine grosswinklige Mantelfläche (M6) besitzt; der Sektorenwinkel der Kernfläche kann sehr gering gehalten werden oder, wie es die Figur 12 zeigt, kann diese sogar ganz ausgelassen werden, so dass die äussere Mantelfläche dieses Abschnittes nur durch einen sichelförmigen asymetrischen Ausschnitt unterbrochen wird. Dieser Abschnitt dient als erste Steuerscheibe S und liegt einem ersten Abschnitt des Nebenläufers gegenüber, der einfach aus einer Kernzylinderscheibe besteht;
- ein zweiter Abschnitt P des Hauptläufers (Figur 13) hat eine Kernfläche (K6), deren Sektorenwinkel grösser als 180° ist, eine extrem kurze äussere Mantelfläche (m6) und zwei länglich ausgedehnte Zwischenflächen (z6). Dem gegenüber liegt ein zweiter Abschnitt des Nebenläufers, mit einer äusseren Mantelfläche (M6') deren Sektorenwinkel grösser als 180° ist, mit einer minimalen Kernfläche (k6') welche auch, wie aus der Figur 13 ersichtlich ist, durch kontinuierliches Ineinanderfliessen der beiden am Kernzylinder tangierenden Zwischenflächen (z6') ganz oder fast ganz verschwinden kann. Dieser Abschnitt bildet die eigentliche Pumpstufe der Sequenz;
- der dritte Abschnitt des Hauptläufers (Figur 14) ist in seiner Form identisch mit dem ersten Abschnitt, jedoch plansymetrisch angeordnet, wie aus den Figuren 12 und 14 ersichtlich ist. Dieser Abschnitt dient als zweite Steuerscheibe. Der gegenüber liegende dritte Abschnitt des Nebenläufers ist als einfache Kernzylinderscheibe ausgebildet;
- der vierte Abschnitt (Figur 15) des Hauptläufers ist eine einfache Kernscheibe und dient als Kanal K für das verdichtbare Medium. Dem gegenüber liegt ein vierter Abschnitt des Nebenläufers mit einer ununterbrochenen äusseren Mantelfläche, welcher als Sperrscheibe dient.

Die Figur 11 zeigt den vollen Aufbau eines Ausführungsbeispiels mit 17 scheibenförmigen Abschnitten, nähmlich zwei Endscheiben (E), 0 und 16; drei volle Sequenzen S-P-S-K, der soeben beschriebenen vier Abschnitte, 1 bis 4, 5 bis 8, 9 bis 12; und eine unvollständige Sequenz, S-P-S, d.h. mit einer ersten Steuerscheibe 13, einer Pumpstufe 14 und einer zweiten Steuerscheibe 15.

Die Steuerscheiben S des Hauptläufers können alle aus dünnen Scheiben bestehen, da sie nur dazu dienen, das Medium von einer Pumpstufe P in den folgenden Kanal K und wiederum in die nächste Pumpstufe überzuleiten. Die Abstufung der achsialen Ausdehnung der Pumpstufen und der Kanalstufen kann zweckbedingt verschiedenen rechnerischen Regeln unterliegen. Die Taffel 1 zeigt beispielhaft zwei Abstufungen, in der die Dicke der dicksten Stufe, nähmlich der Pumpstufe 1, arbiträr mit 1 eingesetzt wurde.

**Taffel 1:**

| | **Beispiel 1** | **Beispiel 2** |
|---|---|---|
| **P1** | 1 | 1 |
| **K1** | 0,8 | 0,5 |
| **P2** | 0,6 | 0,64 |
| **K2** | 0,46 | 0,32 |
| **P3** | 0,36 | 0,42 |
| **K3** | 0,29 | 0,21 |
| **P4** | 0,21 | 0,28 |

Wie aus dem Beispiel 1 ersichtlich ist, veringert sich die Dicke der Stufen progressiv in der Reihenfolge P1, K1, P2, K2, usw, während im Beispiel 2 die Dicken der Pumpstufen einerseits, und der Kanalstufen andererseits abnehmen, jedoch in ihrer Dicke alternieren. Es ergibt sich, beispielsweise, bei einer Dicke P1 = 49 mm und einer Dicke der Steuerscheiben von 8 mm, mit der Abstufung des Beispiels 2, eine Gesamtlänge des Hauptläufers von zirka 240 mm.

Die Funktionsweise dieser sechsten Ausführungsform ergibt sich aus dem Diagramm der Figur 16. Somit wird eine achsiale Kammersequenz in einer aussenachsigen Verdrängermaschine, mit gleichsinnig drehenden Kolben realisiert. Die Wellenleistungen der Kolben sind stark unterschiedlich, d.h. die Energieverteilung ist extrem asymetrisch, bis zu 100:0 %. Diese Ausführungsform weist folgende Vorteile auf:
- die hinterschnittfreien Konturen erlauben eine sehr einfache Fertigung; insbesondere ist eine Monoblock-Fertigung leicht durchführbar;
- das sehr grosse zulässige Spiel ist vorteilhaft für die Fertigung und die Montage;
- die grossen Spaltlängen längs der Strömung erlauben ein gutes Endvakuum;
- der gleiche Drehsin und das grosse zulässige Spiel eröffnen zusätzliche Möglichkeiten für die Synchronisiereinrichtung; in Anbetracht der geringen Leistung des Nebenläufers können sogar Zahnriemen verwendet werden.

In den sechs soeben beschriebenen Ausführungsformen sind beide Drehkolben allgemein zylindrisch ausgebildet, mit parallelen Drehachsen. Die Leitlinien, deren Umführung die Mantelflächen, Kernflächen und Zwischenflächen der scheibenförmigen Abschnitte bilden sind zylindrische Leitlinien, wobei die Mantellinien parallel zu den Drehachsen sind. Der Fachmann wird erkennen, dass, unter Verwendung der erfindungsgemässen Stirnschnittkonturen und Winkelversetzungen der Kolbenabschnitte, die Drehkolben ebenfalls konisch geformt werden können, wobei die Leitlinien, deren Umführung die Umfangsflächen der Scheiben definieren, die Leitlinien eines Kegels sind, so dass die Scheiben an ihrem Umfang kegelförmig sind, und ihre Durchmesser in Richtung der Druckseite allmählich abnehmen. Die Drehachsen der beiden Kolben sind dann nicht parallel, sondern haben einen Schnittpunkt. Bei diesen Ausführungsformen bewirkt die Durchmesservariation eine innere Kompression. Diese Durchmesservariation kann zusätzlich zu der Variation der Dicke der Scheiben oder anstatt der Variation der Dicke der Scheiben verwendet werden.

Die Figuren 17 bis 22 stellen eine siebte Ausführungsform, nähmlich eine berührungslose, parallelachsige, zweiachsige, innenachsige, konstant drehende Verdrängermaschine dar. Die Maschine besitzt einen hohlen Aussenrotor, einen Innenrotor und einen sichelförmigen G-Rotor, der zwischen Aussen- und Innenrotor liegt. Die Rotoren haben den gleichen Drehsinn, wie es die Figur 17 zeigt. Der Aussenrotor (A) und der Innenrotor (I) weisen eine mehrzahl paarweise ineinander greifende scheibenförmige Abschnitte auf, deren Dicke in Richtung der Druckseite abnimmt, wobei jede Scheibe wenigstens eine Mantelfläche und eine Kernfläche aufweist, welche durch entlang Kreisbogen mit Zentrum auf der Achse des jeweiligen Rotors geführten Leitlinien ausgebildet sind und jeweils durch eine Zwischenfläche (z7), bzw (z7') verbunden sind. Wie es die Figuren 17 bis 22 zeigen, weisen die Scheiben des Aussen- und Innenrotors zwei unterschiedliche, entlang den Kolbenachsen periodisch - in dieser Ausführungsform alternierend - wiederkehrende Stirnprofilkonturen auf. Die Sektorenwinkel der Mantelfläche und Kernfläche (M7, k7), bzw (m7; K7), (m7', K7') und (M7', k7') einer jeweiligen Scheibe sind ungleich und jede Scheibe ist zu den zwei benachbarten Scheiben des selben Rotors in solcher Weise winkelversetzt, dass diese drei Scheiben über einen Abschnitt ihrer Kernflächen und Zwischenflächen eine gemeinsame Leitlinie aufweisen und eine Kammer bilden.

Diese Ausführungsform realisiert eine achsiale Kammersequenz in einer innenachsigen Maschine. Es wird eine Synchronisiereinrichtung 1:1 verwendet. Die Synchronisiereinrichtung kann im inneren des Aussenrotors angeordnet werden. Ein einfacher schmiermittelfreier Koppelmechanismus kann hierfür verwendet werden. Diese Ausführungsform erlaubt eine sehr kompakte Bauform mit guter Wärmeabführungsmöglichkeiten und mit den selben Vorteilen wie die weiter oben beschriebenen aussenachsigen Ausführungsformen.

Eine achte Ausführungsform besteht ebenfalls aus einer berührungslosen, zwei-achsigen, innenachsigen, konstant drehenden Verdrängermaschine, mit einem Aussenrotor, einem Innenrotor und einem sichelförmigen G-Rotor zwischen Aussen- und Innenrotor. Die Rotoren haben den gleichen Drehsinn. Es wird eine Übersetzung von 1:1 verwendet. Im Unterschied zu der siebten Ausführungsform sind die beiden Drehachsen schrägachsig angeordnet, so dass die Durchmesser der Rotoren gemäss einem konischen Verlauf variieren.

Der Aussenrotor und der Innenrotor weisen eine Mehrzahl paarweise ineinander greifende Abschnitte auf, die, im Unterschied zu der vorher beschriebenen siebten Ausführungsform, nicht als zylindrische Scheiben mit flachen Stirnflächen, sondern als gewölbte Abschnitte, nähmlich als Kugelschalenabschnitte, ausgebildet sind.

Im Stirnschnitt sind die Profilkonturen von zwei aufeinander folgenden Abschnitten des Aussen- und Innenrotors, denen der Figuren 18 bis 22 ähnlich. Somit wird eine achsiale Kammersequenz in einer innenachsigen, schrägachsigen Maschine, deren Rotoren mit einer Übersetzung von 1:1 drehen, realisiert.

Die Spalten zwischen Stirnflächen zweier übereinander gleitender Abschnitte sind Spalten zwischen zwei Kugelflächen (Ku, Ku'), wie es die Figur 23 darstellt. Die grossen Spaltlängen, längs der Strömungsrichtung, bewirken auch bei dieser Ausführungsform eine gute Abdichtung und ein gutes Endvakuum.

Eine innere Kompression kommt durch die Variation der Rotordurchmesser zustande, und kann durch zusätzliche Variation der Dicken der Profilabschnitte verstärkt oder abgeschwächt, gegebenenfalls örtlich moduliert werden, je nach Anwendung der Verdränger- oder Vakuumpumpe. Diese Bauform ist sehr kompakt, mit wenigen Bauteilen und guter Wärmeabführungsmöglichkeit. Die Synchronisiereinrichtung kann als einfacher schmiermittelfreier Koppelmechanismus, zB als Kreuzgelenk, im inneren der Verdrängermaschine, bzw. Vakuumpumpe, realisiert werden.

## Patentansprüche

1. Drehkolbenmaschine für verdichtbare Medien, mit wenigstens zwei in einem gemeinsamen Gehäuse gelagerten, dicht eingeschlossenen, miteinander zwangsläufig drehbaren Drehkolben, wobei die zwei Drehkolben eine Mehrzahl paarweise ineinander greifende scheibenförmige Abschnitte (1, 2, 3,...), deren Dicke und/oder Durchmesser in Richtung der Druckseite abnimmt, aufweisen, wobei jede Scheibe wenigstens eine Mantelfläche (m1, M1) und eine Kernfläche (k1, K1') aufweist, welche durch entlang Kreisbogen mit Zentrum auf der Achse des jeweiligen Drehkolbens geführten Leitlinien ausgebildet sind und jeweils durch eine Zwischenfläche (z1, Z1') verbunden sind, **dadurch gekennzeichnet, dass** die Sektorenwinkel der Mantelfläche und der Kernfläche einer jeweiligen Scheibe ungleich sind, dass die Scheiben unterschiedliche, entlang den Kolbenachsen periodisch wiederkehrende Stirnprofilkonturen aufweisen und dass jede Scheibe zu den zwei benachbarten Scheiben des selben Kolbens in solcher Weise winkelversetzt ist, dass diese drei Scheiben über einen Abschnitt ihrer Kernflächen eine gemeinsame Leitlinie aufweisen und eine Kammer bilden.

2. Drehkolbenmaschine gemäss Anspruch 1, **dadurch gekennzeichnet, dass** beide benachbarten Scheiben einer Scheibe mit einer Mantelfläche, deren Sektorenwinkel grösser als der Sektorenwinkel der Kernfläche ist, Mantelflächen aufweisen, deren Sektorenwinkel kleiner als der Sektorenwinkel der Kernflächen sind.

3. Drehkolbenmaschine gemäss Anspruch 2, **dadurch gekennzeichnet, dass** die Zwischenflächen einer Scheibe jeweils mit einer Zwischenfläche einer benachbarten Scheibe eine durchgehende Zwischenfläche mit gemeinsamer Leitlinie bilden.

4. Drehkolbenmaschine gemäss einem der Ansprüche 1-3, **dadurch gekennzeichnet, dass** die zwei Drehkolben aussenachsig und achsparallel gelagert sind, dass die genannten Scheiben äussere Mantelflächen und innere Kernflächen aufweisen, welche durch die Leitlinien je eines Aussenzylinders und eines Kernzylinders gebildet sind, und dass die Dicke der scheibenförmigen Abschnitte in Richtung Druckseite abnimmt.

5. Drehkolbenmaschine nach Anspruch 4, **dadurch gekennzeichnet, dass** die Synchronisiereinrichtung ausgebildet ist um den beiden Drehkolben einen gegenlaufigen Drehsinn zu verleihen.

6. Drehkolbenmaschine nach Anspruch 5, **dadurch gekennzeichnet, dass** die Durchmesser der äusseren Mantelflächen und Kernflächen der beiden Drehkolben jeweils gleich sind.

7. Drehkolbenmaschine gemäss Anspruch 6, **dadurch gekennzeichnet, dass** der Sektorenwinkel der äusseren Mantelfläche jeder zweiten Scheibe eines Drehkolbens kleiner als 90°, insbesondere kleiner als 60°, ist.

8. Drehkolbenmaschine gemäss Anspruch 7, **dadurch gekennzeichnet, dass** die Dicke der Scheiben in Richtung der Druckseite alle zwei Scheiben um einen konstanten Faktor abnimmt.

9. Drehkolbenmaschine gemäss Anspruch 4, **dadurch gekennzeichnet, dass** die Drehkolben verschiedene Aussendurchmesser aufweisen und dass die Dicke der Abschnitte des Hauptläufers, welche eine äussere Mantelfläche mit geringem Sektorenwinkel aufweisen jeweils grösser ist, als die Dicke der Abschnitte des Hauptläufers mit Mantelflächen mit grossem Sektorenwinkel.

10. Drehkolbenmaschine gemäss Anspruch 9, **dadurch gekennzeichnet, dass** der Durchmesser der Kernfläche des Hauptläufers dem Durchmesser der äusseren Mantelfläche des Nebenläufers gleich ist.

11. Drehkolbenmaschine gemäss Anspruch 9, **dadurch gekennzeichnet, dass** jede Scheibe des Hauptläufers jeweils zwei diametral gegenüber liegende Kernflächen und zwei äussere diametral gegenüber liegende Mantelflächen aufweist, und dass die Tourenzahl des Nebenläufers der zweifachen Tourenzahl des Hauptläufers gleich ist.

12. Drehkolbenmaschine nach Anspruch 4, **dadurch gekennzeichnet, dass** die Synchronisiereinrichtung ausgebildet ist um den Drehkolben den gleichen Drehsinn zu verleihen, dass die Drehkolben verschiedene Aussendurchmesser aufweisen und dass die Dicke der Abschnitte des Hauptläufers, welche eine äussere Mantelfläche mit geringem Sektorenwinkel aufweisen jeweils grösser ist, als die Dicke der Abschnitte des Hauptläufers mit Mantelflächen mit grossem Sektorenwinkel.

13. Drehkolbenmaschine gemäss einem der Ansprüche 9 bis 12, **dadurch gekennzeichnet, dass** die Sequenzen periodisch wiederkehrender Stirnprofilkonturen nur aus dem Kernzylinder bestehende Scheiben und/oder Sperrscheiben einbegreifen.

14. Drehkolbenmaschine gemäss Anspruch 1, **gekennzeichnet durch** innenachsig gelagerten Drehkolben, nähmlich ein Aussenrotor, ein Innenrotor und ein G-Rotor, wobei der Aussenrotor und der Innenrotor eine mehrzahl paarweise ineinander greifende scheibenförmige Abschnitte aufweisen, deren Dicke und/oder Durchmesser in Richtung der Druckseite abnimmt, wobei jede Scheibe des Aussen- und des Innenrotors wenigstens eine Mantelfläche und eine Kernfläche aufweist, welche **durch** entlang Kreisbogen mit Zentrum auf der Achse des jeweiligen Rotors geführten Leitlinien ausgebildet sind und jeweils **durch** eine Zwischenfläche verbunden sind, wobei die Sektorenwinkel der Mantelfläche und der Kernfläche einer jeweiligen Scheibe ungleich sind, die Scheiben unterschiedliche, entlang den Rotorachsen periodisch wiederkehrende Stirnprofilkonturen aufweisen und jede Scheibe zu den zwei benachbarten Scheiben des selben Rotors in solcher Weise winkelversetzt ist, dass diese drei Scheiben über einen Abschnitt eine gemeinsame Leitlinie aufweisen und eine Kammer bilden.

15. Drehkolbenmaschine nach Anspruch 14, **dadurch gekennzeichnet, dass** die Synchronisiereinrichtung ausgebildet ist um den Rotoren den selben Drehsinn, mit einer Übersetzung von 1:1 zu verleihen.

16. Drehkolbenmaschine gemäss Anspruch 14 oder 15, **dadurch gekennzeichnet, dass** beide benachbarten Scheiben einer Scheibe mit einer Mantelfläche, deren Sektorenwinkel grösser als der Sektorenwinkel der Kernfläche ist, Mantelflächen aufweisen, deren Sektorenwinkel kleiner als der Sektorenwinkel der Kernflächen sind.

17. Drehkolbenmaschine gemäss Anspruch 16, **dadurch gekennzeichnet, dass** die Zwischenflächen einer Scheibe jeweils mit einer Zwischenfläche einer benachbarten Scheibe eine durchgehende Zwischenfläche mit gemeinsamer Leitlinie bilden.

18. Drehkolbenmaschine gemäss einem der Ansprüche 12 bis 17, **dadurch gekennzeichnet, dass** die Rotoren achsparallel gelagert sind, die genannten Leitlinien Zylinderleitlinien sind und die Dicke der Abschnitte in Richtung Druckseite abnimmt.

19. Drehkolbenmaschine gemäss einem der Ansprüche 14 bis 17, **dadurch gekennzeichnet, dass** die Achsen der Rotoren schrägachsig angeordnet sind, die genannten Leitlinien Konusleitlinien sind und die Durchmesser der Rotorenabschnitte in Richtung der Druckseite abnehmen, wobei die Abschnitte des Aussenrotors und des Innenrotors, anstatt scheibenförmig, kugelschalenförmig ausgebildet sind.

## Claims

1. Rotary piston machine for compressible media, with at least two rotary pistons sealed in a common housing, rotatable with one another in a controlled manner, the two rotary pistons having a plurality of disk-shaped sections (1, 2, 3,...) which engage in one another in pairs, whose thickness and/or diameter decreases in the direction of the pressure side, each disk having at least one external surface area (m1, M1) and one core area (k1, K1) formed by directrices drawn along arcs of circles with the centre on the axis of the respective rotary piston and respectively connected by an interface area (zl, z1'), **characterised in that** the sector angles of the external surface and of the core area of a respective disk are not identical, that the disks have various transverse profile contours recurring periodically along the piston axis and that each disk is offset at an angle to the two adjacent disks of the same piston in such a way that these three disks have a common directrix via one section of their core areas and form a chamber.

2. Rotary piston machine according to claim 1, **characterised in that** both adjacent disks of a disk with an external surface area, whose sector angle is greater than the sector angle of the core area, have surface areas whose sector angles are smaller than the sector angles of the core areas.

3. Rotary piston machine according to claim 2, **characterised in that** the interface areas of a disk respectively form with an interface area of an adjacent disk a continuous interface area with common directrix.

4. Rotary piston machine according to one of claims 1 to 3, **characterised in that** the two rotary pistons are accommodated extra-axially and with parallel axes, that the said disks have external surface areas and internal core areas, which are formed by the directrices of respectively one outer cylinder and one core cylinder, and that the thickness of the disk-shaped sections decreases in the direction of the pressure side.

5. Rotary piston machine according to claim 4, **characterised in that** the synchronising device is arranged so as to confer a contrarotating direction of rotation on the two rotary pistons.

6. Rotary piston machine according to claim 5, **characterised in that** the diameters of the external surface areas and core areas of the two rotary pistons respectively are identical.

7. Rotary piston machine according to claim 6, **characterised in that** the sector angle of the external surface area of each second disk of a rotary piston is smaller than 90°, in particular smaller than 60°.

8. Rotary piston machine according to claim 7, **characterised in that** the thickness of the disks in the direction of the pressure side decreases every two disks by a constant factor.

9. Rotary piston machine according to claim 4, **characterised in that** the rotary pistons have various external diameters and that the thickness of the sections of the main rotor, which have an external surface area with small sector angle is respectively larger than the thickness of the sections of the main rotor with surface areas with large sector angle.

10. Rotary piston machine according to claim 9, **characterised in that** the diameter of the core area of the main rotor is identical to the diameter of the external surface area of the auxiliary rotor.

11. Rotary piston machine according to claim 9, **characterised in that** each disk of the main rotor respectively has two diametrically opposed core areas and two external, diametrically opposed surface areas, and that the speed of rotation of the auxiliary rotor is the same as double the speed of the main rotor.

12. Rotary piston machine according to claim 4, **characterised in that** the synchronising device is developed so as to confer the same direction of rotation upon the rotary pistons, that the rotary pistons have different external diameters and that the thickness of the sections of the main rotor, which have an external surface area with small sector angle is respectively larger than the thickness of the sections of the main rotor with surface areas with large sector angle.

13. Rotary piston machine according to one of claims 9 to 12, **characterised in that** the sequences of periodically recurring transverse profile contours include disks consisting only of the core cylinder and/or locking disks.

14. Rotary piston machine according to claim 1, **characterised by** inner-axially supported rotary pistons, namely an external rotor, an internal rotor and a G rotor, the external rotor and the internal rotor having a plurality of disk-shaped sections engaging in one another in pairs, whose thickness and/or diameter decreases in the direction of the pressure side, each disk of the external and of the internal rotor having at least one external surface area and one core area, formed by directrices drawn along arcs of circles with the centre on the axis of the respective rotor, and connected respectively by an interface area, the sector angles of the external surface area and of the core area of a respective disk being not identical, the disks having various transverse profile contours recurring periodically along the rotor axis and each disk being offset at an angle to the two adjacent disks of the same rotor in such a way that these three disks have a common directrix via a section and form a chamber.

15. Rotary piston machine according to claim 14, **characterised in that** the synchronising device is developed so as to confer the same direction of rotation upon the rotors, with a transmission of 1 : 1.

16. Rotary piston machine according to claim 14 or 15, **characterised in that** both adjacent disks of a disk with an external surface area whose sector angle is greater than the sector angle of the core area, have surface areas whose sector angles are smaller than the sector angle of the core areas.

17. Rotary piston machine according to claim 16, **characterised in that** the external interface areas of a disk form respectively with an interface of an adjacent disk a continuous interface area with common directrix.

18. Rotary piston machine according to one of claims 12 to 17, **characterised in that** the rotors are accommodated with parallel axes, the said directrices are cylindrical directrices and the thickness of the sections decreases in the direction of the pressure side.

19. Rotary piston machine according to one of claims 14 to 17, **characterised in that** the axes of the rotors are arranged as oblique axes, the said directrices are conical directrices and the diameters of the rotor sections decrease in the direction of the pressure side, wherein the sections of the external rotor and of the internal rotor are ball cup-shaped instead of disk-shaped.

## Revendications

1. Machine à pistons rotatifs pour fluides compressibles, comportant au moins deux pistons montés dans un carter commun, enfermés de manière étanche, tournant obligatoirement ensemble, les pistons rotatifs présentant une pluralité de sections en forme de disque (1, 2, 3,...) s'engrenant par paires les unes dans les autres, dont l'épaisseur et/ou le diamètre diminue en direction du côté pression, chaque disque présentant au moins une surface extérieure (m1, M1) et une surface intérieure (k1, K1') qui sont définies par des lignes directrices passant le long d'arcs de cercle dont le centre se trouve sur l'axe du piston rotatif correspondant, et qui sont raccordées par une surface intermédiaire (z1, z1'), **caractérisée en ce que** les angles de secteur de la surface extérieure et de la surface intérieure de chacun des disques sont différents, **en ce que** les disques présentent des contours de profil apparent différents périodiquement récurrents le long de l'axe des pistons, et **en ce que** chaque disque présente un décalage angulaire par rapport aux deux disques voisins du même piston rotatif de telle sorte que ces trois disques présentent, sur une section de leurs surfaces intérieures, une ligne directrice commune et forment une chambre.

2. Machine à pistons rotatifs selon la revendication 1, **caractérisée en ce que** les deux disques voisins d'un disque ayant une surface extérieure dont l'angle de secteur est supérieur à l'angle de secteur de la surface intérieure présentent des surfaces extérieures dont les angles de secteur sont inférieurs aux angles de secteur des surfaces intérieures.

3. Machine à pistons rotatifs selon la revendication 2, **caractérisée en ce que** les surfaces intermédiaires d'un disque forment chacune, avec une surface intermédiaire d'un disque voisin, une surface intermédiaire ininterrompue avec une ligne directrice commune.

4. Machine à pistons rotatifs selon une des revendications 1 à 3, **caractérisée en ce que** les deux pistons rotatifs sont montés sous la forme d'axes externes parallèles, **en ce que** lesdits disques présentent des surfaces extérieures et des surfaces intérieures qui sont formées par les lignes conductrices respectives d'un cylindre extérieur et d'un cylindre intérieur, et **en ce que** l'épaisseur des sections en forme de disque diminue en direction du côté pression.

5. Machine à pistons rotatifs selon la revendication 4, **caractérisée en ce que** le dispositif de synchronisation est conçu pour conférer aux deux pistons rotatifs des sens de rotation opposés.

6. Machine à pistons rotatifs selon la revendication 5, **caractérisée en ce que** les diamètres des surfaces extérieures et des surfaces intérieures des deux pistons rotatifs sont respectivement identiques.

7. Machine à pistons rotatifs selon la revendication 6, **caractérisée en ce que** l'angle de secteur de la surface extérieure de chaque deuxième disque d'un piston rotatif est inférieur à 90°, en particulier inférieur à 60°.

8. Machine à pistons rotatifs selon la revendication 7, **caractérisée en ce que** l'épaisseur des disques diminue tous les deux disques selon un facteur constant en direction du côté pression.

9. Machine à pistons rotatifs selon la revendication 4, **caractérisée en ce que** les pistons rotatifs présentent des diamètres extérieurs différents, et **en ce que** l'épaisseur des sections du rotor principal qui présentent une surface extérieure ayant un petit angle de secteur est supérieure à l'épaisseur des sections du rotor principal ayant des surfaces extérieures qui présentent un grand angle de secteur.

10. Machine à pistons rotatifs selon la revendication 9, **caractérisée en ce que** le diamètre de la surface intérieure du rotor principal est égal au diamètre de la surface extérieure du rotor secondaire.

11. Machine à pistons rotatifs selon la revendication 9, **caractérisée en ce que** chaque disque du rotor principal présente deux surfaces intérieures diamétralement opposées et deux surfaces extérieures diamétralement opposées, et **en ce que** la vitesse de rotation du rotor secondaire est égale au double de la vitesse de rotation du rotor principal.

12. Machine à pistons rotatifs selon la revendication 4, **caractérisée en ce que** le dispositif de synchronisation est conçu pour conférer aux pistons rotatifs le même sens de rotation, **en ce que** les pistons présentent des diamètres extérieurs différents et **en ce que** l'épaisseur des sections du rotor principal qui présentent une surface extérieure ayant un petit angle de secteur est supérieure à l'épaisseur des sections du rotor principal ayant des surfaces extérieures qui présentent un grand angle de secteur.

13. Machine à pistons rotatifs selon l'une des revendications 9 à 13, **caractérisée en ce que** les successions de contours de profil apparent périodiquement récurrents ne comprennent que les disques et/ou disques de blocage constitués du cylindre intérieur.

14. Machine à pistons rotatifs selon la revendication 1, **caractérisée par** des pistons rotatifs à axe interne, plus particulièrement un rotor extérieur, un rotor intérieur et un rotor de type G-rotor, le rotor extérieur et le rotor intérieur présentant une pluralité de sections en forme de disque s'engrenant par paires les unes dans les autres, dont l'épaisseur et/ou le diamètre diminue en direction du côté pression, chaque disque du rotor extérieur et du rotor intérieur présentant au moins une surface extérieure et une surface intérieure qui sont constituées par des lignes directrices passant le long d'arcs de cercle dont le centre se trouve sur l'axe du piston rotatif correspondant, et qui sont raccordées par une surface intermédiaire, les angles de secteur de la surface extérieure et de la surface intérieure de chacun des disques étant différents, les disques présentant des contours de profil apparent différents périodiquement récurrents le long de l'axe des pistons, et chaque disque présentant un décalage angulaire par rapport à ses deux disques voisins du même rotor, de telle sorte que ces trois disques présentent, sur une section, une ligne directrice commune et forment une chambre.

15. Machine à pistons rotatifs selon la revendication 14, **caractérisée en ce que** le dispositif de synchronisation est conçu pour conférer aux rotors le même sens de rotation, avec une démultiplication de 1/1.

16. Machine à pistons rotatifs selon l'une quelconque des revendications 14 ou 15, **caractérisée en ce que** les deux disques voisins d'un disque ayant une surface extérieure dont l'angle de secteur est supérieur à l'angle de secteur de la surface intérieure présentent une surface extérieure dont l'angle de secteur est plus petit que l'angle de secteur de la surface intérieure.

17. Machine à pistons rotatifs selon la revendication 16, **caractérisée en ce que** les surfaces intermédiaires d'un disque forment chacune, avec une surface intermédiaire d'un disque voisin, une surface intermédiaire ininterrompue avec une ligne directrice commune.

18. Machine à pistons rotatifs selon l'une quelconque des revendications 12 à 17, **caractérisée en ce que** les rotors sont montés en axes parallèles, **en ce que** lesdites lignes directrices sont des lignes cylindriques, et **en ce que** l'épaisseur des sections diminue en direction du côté pression.

19. Machine à pistons rotatifs selon l'une quelconque des revendications 14 à 17, **caractérisée en ce que** les axes des rotors sont disposés de manière oblique, lesdites lignes directrices sont des lignes directrices coniques et les diamètres des sections de rotor diminuent en direction du côté pression, les sections du rotor extérieur et du rotor intérieur étant conçues en forme de sphères concentriques et non en forme de disque.
